# FASCICULE DE BREVET EUROPEEN

(11) **EP 2 309 909 B1**
(45) Date de publication et mention de la délivrance du brevet: **15.06.2016**
(21) Numéro de dépôt: 09766087.2
(22) Date de dépôt: 18.06.2009
(51) Int. Cl.: A47L 9/24, B25G 3/38

(54) **SYSTEME D'ARTICULATION AGENCE ENTRE UN OUTIL MENE ET UN ORGANE MANUEL DE CONDUITE**
ZWISCHEN EINEM ANGETRIEBENEN WERKZEUG UND EINEM MANUELLEN LENKGLIED ANGEORDNETES GELENKSYSTEM
ARTICULATION SYSTEM ARRANGED BETWEEN A DRIVEN TOOL AND A MANUAL STEERING MEMBER

(30) Priorité: 19.06.2008 FR 0803480
(43) Date de publication de la demande: 20.04.2011
(73) Titulaire: Nielsen Innovation, 77210 Avon (FR)
(72) Inventeur: NIELSEN, Henrik, F-77300 Fontainebleau (FR); PETITDEMANGE, David, F-77000 Vaux Le Penil (FR)
(74) Mandataire: Cardy, Sophie Marie
(86) Numéro de dépôt international: PCT/FR2009/051157
(87) Numéro de publication internationale: WO 2009/153525

(56) Documents cités:
- EP-A- 1 342 445
- WO-A-97/13445
- DE-A1- 3 913 419
- US-A- 2 116 375
- US-A- 3 016 556

## Description

L'invention, se rapporte à un système d'articulation agencé entre un outil mené déplaçable sur une surface à travailler et un organe manuel de conduite qui comprend une première pièce solidaire de l'outil et apte à pivoter autour d'un axe horizontal et une seconde pièce solidaire de l'organe rattachée à la première pièce et montée articulée autour d'un axe s'étendant un plan orthogonal à l'axe horizontal.

On connaît déjà des systèmes d'articulation du type universel selon deux axes orthogonaux de manière à permettre un déplacement de l'outil subordonné à l'impulsion directionnelle donnée à l'organe manuel.

Une telle articulation est décrite, par exemple, dans le brevet US 2006/0230567.

Avec une telle construction, on comprendra que, non seulement, la première pièce peut pivoter dans un plan vertical orienté dans le sens de déplacement avant ou arrière de l'outil, mais aussi, que la seconde pièce par son articulation sur ladite première pièce permet un déplacement de l'organe manuel dans des plans transversaux au déplacement de l'outil autorisant une orientation latérale à droite ou à gauche de l'organe. En outre, la combinaison de ce pivotement et de cette articulation provoque la subordination de l'orientation de l'outil sur la surface à travailler à la manoeuvre de l'organe manuel de telle sorte qu'une rotation de l'organe manuel à droite entraîne un pivotement de l'outil vers la droite et inversement et notamment un pivotement à angle droit dudit l'outil.

Ainsi, cet outil, de forme générale parallélépipédique, peut aussi bien travailler transversalement au déplacement pour nettoyer une large surface, que longitudinalement pour s'introduire dans des espaces étroits.

Cependant, on fait remarquer que les nombreuses pièces, qui constituent ce système d'articulation du type cardan à axes géométriques concourant en un même point, sont très mécaniques et doivent être moulées et assemblées avec précision pour permettre un pivotement et une articulation sans problème de désemboîtement ou de grippage.

En outre, une telle réalisation entraîne des coûts de fabrication élevés.

Il existe également des systèmes d'articulation tels que décrits dans le brevet US 3016556 et qui concernent un ressort hélicoïdal à spires jointives destiné à assurer le contournement des obstacles, mais nullement adapté à transmettre un couple directionnel contrôlé.

L'invention a donc pour but de pallier les inconvénients de l'art antérieur en réalisant un système d'articulation de conception très simplifiée, robuste, ne nécessitant pas d'opération d'assemblage minutieux, et procurant une grande commodité de déplacement de l'outil en toutes positions de l'organe de manoeuvre et sur toutes surfaces à nettoyer, même celles situées sous certains meubles. Selon l'invention, au moins la seconde pièce est formée par une structure flexible à axe neutre longitudinal comprenant une embase fixée à la première pièce de l'outil et une tête fixée à l'organe ; lesdites embase et tête étant reliées par un couple de nervures opposées et parallèles à l'axe neutre et s'étendant dans un plan transversal à l'axe horizontal , ledit couple pouvant être fléchi sous l'effet d'une force appliquée orthogonalement à son plan et transmise par l'organe manuel.

Ainsi notamment, grâce à la structure flexible de la seconde pièce, on s'affranchit, non seulement, de la contrainte d'assemblage précis d'une articulation sur une première pièce mobile pivotante, mais aussi de la rigidité mécanique, voire même de blocage, se produisant lors de positions angulaires extrêmes imposées par l'organe manuel.

En outre, grâce à cette construction particulière, on réalise une articulation particulièrement simple, robuste, d'un montage aisé et donc d'un coût de fabrication plus faible. Un tel système d'articulation peut être monté, par exemple, sur un balai de nettoyage dont l'outil est constitué par une platine de forme générale parallélépipédique portant une enveloppe textile.

Il a également été proposé de réaliser un système d'articulation du type universel pour équiper des balais du genre décrit dans le brevet US 5988920, et dans lesquels l'outil est alimenté, via un conduit souple traversant l'articulation, par un liquide de nettoyage s'écoulant par gravité et stocké dans un réservoir solidaire de l'organe de manoeuvre.

Un problème récurrent à ce type de balai est la complexité d'insertion du conduit dans l'articulation et l'écrasement partiel du conduit dans le système d'articulation provoquant l'arrêt de la distribution du liquide lors d'une courbure un peu trop forte donnée au système d'articulation sous la contrainte de l'organe manuel de conduite.

Un autre but de l'invention est donc de palier ce dysfonctionnement.

Selon une autre caractéristique particulièrement intéressante de l'invention, la structure flexible de la seconde pièce présente une forme générale tubulaire avec les nervures s'étendant selon des génératrices diamétralement opposées de manière à renfermer un tuyau flexible de conduite d'un fluide; l'embase et la tête présentant chacune un orifice adapté à laisser le passage dudit tuyau.

Cet ensemble d'une première pièce rigide associée à une seconde pièce flexible est donc à même de renfermer un tuyau flexible de conduite d'un fluide ayant pratiquement la même section que celle de l'ensemble flexible tubulaire.

Grâce à cette construction, quelles que soient les courbures données à la seconde pièce, le tuyau flexible garde une section pratiquement constante réduisant notablement les pertes de charge fluidique. Outre l'application à un balai de nettoyage, un tel système d'articulation est particulièrement adapté pour répondre au problème de l'aspiration des poussières dans les aspirateurs.

On ajoutera que cet ensemble flexible permet de rendre, de façon simple et sans à-coups, la subordination de la manoeuvre de l'outil à la commande de l'organe manuel soit pour travailler sur de grandes surfaces ou des recoins, soit de passer sous des meubles bas tels que des lits.

Selon une variante de réalisation de l'invention, la première pièce est également formée par une structure flexible tubulaire à axe neutre longitudinale réalisée en un seul ensemble avec la seconde pièce; ladite première pièce comportant un pied de fixation à l'outil, deux nervures opposées et parallèles à l'axe neutre qui sont reliées respectivement audit pied et à un support intermédiaire supportant le couple de nervures opposées parallèles et reliées à une tête fixée à l'organe et qui s'étendent dans un plan orthogonal au plan contenant le couple de nervures; ledit couple de nervures comportant une série d'anneaux espacés axialement.

Cette réalisation particulière en un seul ensemble flexible autorisant des mouvements de pivotement et d'articulation combinés est d'une fabrication particulièrement simple et non coûteuse car elle est réalisée par moulage en une seule pièce et ne nécessite pas de fixation complexe sur l'outil et sur l'organe manuel.

Les caractéristiques et avantages de l'invention ressortiront d'ailleurs de la description qui va suivre, prise à titre d'exemple non limitatif, en référence aux dessins annexés dans lesquels :
La figure 1 est une vue en perspective d'un système d'articulation selon l'invention monté sur un outil tel qu'un suceur d'aspirateur sans représentation du capot et de son tuyau d'aspiration ;
La figure 2 est une vue en perspective, à plus grande échelle, du système d'articulation seul illustré dans la figure 1 ;
La figure 3 est une vue en coupe verticale selon un plan médian du suceur de la figure 1, avec représentation du capot et d'un tuyau d'aspiration interne au système ;
La figure 4 est une vue en élévation du système d'articulation seul illustré schématiquement, à une autre échelle, en position de cintrage à angle droit ;
La figure 5 est une vue similaire à la figure 1 à plus petite échelle d'une variante de réalisation d'un système d'articulation selon l'invention.

En se référant à la figure 1, le système d'articulation, désigné dans son ensemble par la référence 1, est destiné à être agencé entre un outil mené 2 déplaçable sur une surface à travailler S et un organe manuel de conduite 3. Dans l'exemple représenté, l'outil 2, est un suceur comprenant une bouche d'aspiration 4 et l'organe de conduite 3 est formé par la combinaison d'un manchon rigide associé à un manche creux 3' relié par un tube, non représenté, au boîtier d'un aspirateur non représenté.

Ce système d'articulation 1 comprend, de façon générale, une première pièce 6 montée solidaire de l'outil 2 et apte à pivoter autour d'un axe horizontal, et une seconde pièce 7 solidaire de l'organe 3 et rattachée à la première pièce et montée articulée autour d'un axe A agencé dans un plan orthogonal au premier axe horizontal.

Cette première pièce 6, telle que représentée dans les figures 1 à 4, comporte une plate-forme 11 qui est portée à distance de l'axe horizontal par deux pattes transversales 11a opposées en forme générale de U et supportant chacune un tourillon 5, et sur laquelle est fixée la seconde pièce 7.

Bien entendu, il est connu de l'art antérieur d'utiliser ce type général de système d'articulation dit universel, non seulement, sur des outils tels que des suceurs d'aspirateurs, mais également, sur des outils tels que des semelles équipées d'un textile laveur ou cireur montées sur des balais de nettoyage et dont l'organe manuel est constitué par un manche.

La plupart des réalisations d'outils présentent une semelle ou un boîtier de forme générale parallélépipédique dont l'une des grandes faces est dite face antérieure de travail.

Selon l'invention, le système d'articulation est caractérisé en ce qu'au moins la seconde pièce 7 est formée par une structure flexible à axe neutre longitudinal N comprenant une embase 8 fixée à la première pièce 6 de l'outil 2, une tête 9 fixée à l'organe 3 ; lesdites embase 8 et tête 9 étant reliées par un couple de nervures 12 opposées, parallèles à l'axe neutre N et s'étendant dans un plan transversal à l'axe horizontal, ledit couple 12 pouvant être fléchi sous l'effet d'une force appliquée orthogonalement à son plan et transmise par l'organe manuel 3.

Selon un mode de réalisation préféré, la seconde pièce 7 à structure flexible est constituée d'une seule pièce en matériau plastique, le couple de nervures 12 présentant des caractéristiques de flexibilité lui permettant d'obtenir un cintrage selon un rayon de courbure compris entre zéro et quatre-vingt quinze degrés.

La première pièce 6, telle que représentée dans les figures 1 à 4, est rigide et comporte une plate-forme 11 qui est portée à distance de l'axe horizontal par deux pattes transversales opposées en forme générale de U et supportant chacune un tourillon 5, et sur laquelle est fixée la seconde pièce 7. L'axe horizontal est défini par les deux tourillons 5 reposant dans des paliers 10 issus du boîtier ou plus précisément d'une platine P de l'outil 2.

Grâce à cette réalisation des nervures 12 flexibles rattachées en leurs extrémités à l'embase 8 et à la tête 9, on obtient un système d'articulation 1 qui présente une rigidité dans le plan contenant lesdites nervures 12 et une flexibilité transversale autorisant une articulation selon deux directions opposées par rapport au dit plan des nervures 12. On comprendra que l'on peut fabriquer aisément cette seconde pièce 7 par moulage en grande série et la monter en une seule opération sur tous les outils 2 connus, ce qui contribue à l'obtention d'un prix de revient faible. Un autre avantage lié à cette réalisation en une seule structure flexible est qu'il n'existe plus de pièces de rebut pour mauvaises tenues des cotes de fabrication et/ou d'assemblage de la seconde pièce sur la première pièce.

Pour allier une bonne tenue à l'écrasement lors d'une poussée exercée selon l'axe neutre et une grande flexibilité de pivotement, le matériau flexible est un plastique ayant un module d'élasticité de l'ordre de 250 à 350 Mpa, par exemple un plastique de type polyéthylène ou composite.

Sachant les contraintes exercées sur ce type de système d'articulation, l'invention prévoit en outre que chaque nervure(12) présente une rainure(12') de réception d'un renfort flexible, non représenté. Ce renfort peut être réalisé , de préférence, par un fil métallique du type corde à piano ou par un fil en nylon. Ce renfort peut être également inséré par surmoulage lors du moulage de la seconde pièce.

En se référant aux figures 1 et 3 et selon une autre caractéristique importante de l'invention, on observe que la structure flexible de la seconde pièce 7 présente une forme générale tubulaire avec les nervures 12 s'étendant selon des génératrices diamétralement opposées de manière à renfermer un tuyau flexible 15 (figure 3) de conduite d'un fluide ; l'embase 8 et la tête 9 présentant chacune un orifice 8a,9a (figure 2) adapté à laisser le passage dudit tuyau 15.

Cette forme tubulaire permet entre autre une bonne et simple fixation respectivement sur la plate-forme 11 présentant un orifice axial et sur l'organe 3 qui possèdent également une forme complémentaire tubulaire. Par exemple, cette fixation peut être obtenue par un assemblage à vis ou par un verrouillage mécanique. Cette construction sera mieux expliquée ultérieurement dans une application spécifique.

De manière à obtenir une courbure uniforme ainsi qu'un contrôle de la réactivité aux diverses contraintes exercées sur la structure flexible, cette dernière comporte entre l'embase 8 et la tête 9 une série d'anneaux 14 espacés axialement et reliés aux nervures 12 constituant ainsi une cage ajourée.

Ces anneaux 14 limitent le débattement et garantissent un rayon de ceintrage constant en répartissant les contraintes. La rigidité du flexible est fonction notamment de la section donnée aux nervures 12, plus celle-ci est grande, plus la rigidité est augmentée.

Le système d'articulation 1, ainsi réalisé en deux pièces solidaires, l'une 6 rigide et l'autre 7 flexible, procure par la combinaison de mouvements induits sous la contrainte de l'organe manuel 3 de conduite, un pivotement autour des tourillons 5 formant l'axe de l'ensemble pièce rigide 6 pièce flexiblel 7 en direction haute ou basse selon un plan vertical passant par l'axe neutre N, une articulation de la pièce flexible 7 dans un ou plusieurs plans transversaux audit axe N, et également ou concurremment un changement de direction de l'outil 2 selon un mouvement de rotation autour dudit axe neutre N induit par ledit organe 2 sur les deux pièces solidaires rigide 6 et flexible 7.

Le mouvement de pivotement est généralement utilisé pour adapter l'organe manuel 3 à la grandeur de l'utilisateur, ainsi qu'à la position pratiquement verticale dite de rangement, et à la position surbaissée dite de passage sous les meubles. En outre, ce mouvement de pivotement de la pièce rigide 6 autour des tourillons 5 sur les paliers 10 s'effectue sans contrainte et empêche un soulèvement non désiré de la face antérieure de travail de l'outil 2, notamment lors de l'avancement de l'outil 2 avec l'organe manuel 3 abaissé. Le mouvement d'articulation transversale permet les diverses positions de balayage lors de l'avancement de l'outil 2 sur la surface S à travailler.

Le changement de direction , obtenu par la coopération des deux couples orthogonaux formés par l'ensemble tourillons 5 nervures 12 sous la subordination de la rotation de l'organe manuel 2 et du mouvement d'articulation 1, est utilisé pour amener l'outil 2 vers la droite ou la gauche lors de son avancement en vue, notamment d'utiliser l'outil 2 selon sa plus faible dimension avec sa face antérieure de travail parallèle à la direction d'avancement pour aller dans des recoins, niches ou espaces réduits.

Grâce à cette construction de cage ajourée et notamment tubulaire, on peut utiliser le système d'articulation 1 aussi bien pour un balai laveur ou cireur équipé d'un distributeur de liquide nettoyant ou lustreur, que pour un suceur d'aspirateur électrique; les sections des tuyaux étant, bien entendu, différentes en fonction du débit de fluide à faire passer.

Ainsi, comme représenté à la figure 3 et selon une application préférée de l'invention, la cage ajourée de la structure flexible renferme le tuyau flexible 15 de type ondulé qui est représenté schématiquement et dont le diamètre peut être relativement grand , de l'ordre de 35 millimètres. Le tuyau 15 traverse, non seulement ladite cage, mais également la première pièce 6 via 1' orifice pratiquée axialement dans la plate-forme 11 et passe entre les tourillons 5 et paliers 10 jusqu'à se raccorder par son extrémité inférieure sur un manchon M ayant une ouverture 4a d'aspiration montée en amont de la bouche 4, tandis que son extrémité supérieure est fixée sur l'organe 3.La fixation du tuyau 15 sur la tête 9 et sur le manchon M peut être réalisée par collage ou verrouillage mécanique, voire même par surmoulage avec la structure flexible 7.

Ce tuyau 15 permet assurer, avec optimisation, le flux d'air arrivant de la bouche 4 d'aspiration du suceur 2,via l'ouverture 4a, à l'organe de conduite 3 formé présentement par le manche creux 3', lui même relié à un tube d'aspiration(non représenté).

Outre un rôle de protection contre les chocs sur le tuyau 15 , la cage, réalisée en une seule pièce avec ses multiples anneaux 14 permet de conduire et d'accompagner ledit tuyau 15 dans tous ses mouvements de pivotement, cintrage et rotation sans provoquer d'écrasement ou de réduction notable de sa section de passage du fluide, ni de tassement axial lors d'une forte poussée de l'organe de conduite 3 dans la direction d'avancement de l'outil suceur 2.

En effet, lors d'un mouvement de courbure, illustré à la figure 4, selon un angle de l'ordre de quatre-vingt dix degrés et provoqué notamment par la mise en position de l'outil 2 selon une direction transversal au sens d'avancement, les anneaux 14, dans leur zone de compression, sont pratiquement adjacents et garantissent ainsi une courbure uniforme sans cassure ou écrasement du tuyau flexible 15 interne.

Selon une variante de réalisation illustrée à la figure 5 et dans laquelle on a gardé les mêmes références pour désigner des pièces similaires, le système d'articulation 1 comprend, à la place de la pièce rigide, une première pièce 6 formée par une structure flexible tubulaire à axe neutre N longitudinale réalisée en un seul ensemble avec une seconde pièce 7; ladite première pièce 6 comportant un pied 13 de fixation à l'outil 2, deux nervures 17 opposées et parallèles à l'axe neutre N qui sont reliées respectivement audit pied 13 et à un support intermédiaire 16 supportant un couple de nervures 12 opposées, parallèles, reliées à une tête 9 fixée à l'organe 3 et qui s'étendent dans un plan orthogonal au plan contenant le couple de nervures 17; ledit couple de nervures 17 comportant une série d'anneaux 18 espacés axialement.

Le système d'articulation 1, ainsi réalisé en une seule pièce moulée 6 et 7, peut procurer par la combinaison des deux couples, sous la contrainte de l'organe manuel 3 de conduite, un pivotement de l'ensemble en direction haute ou basse selon un plan vertical passant par l'axe neutre N, une articulation dans un ou plusieurs plans transversaux à l'axe neutre N, et également ou concurremment un changement de direction de l'outil 2 selon un mouvement de rotation autour dudit axe neutre N induit par ledit organe 3.

Ces divers mouvements sont optimisés par la construction et l'agencement des axes Pa et A situés à distance sur l'axe neutre N de l'ensemble de part et d'autre du support 16.

Les essais réalisés pour cette variante de réalisation conforme à l'invention amènent à choisir préférentiellement un espacement différent entre les anneaux 18 et 14 de chaque couple de manière à obtenir un cintrage différent. Présentement, le couple de nervures 17 comporte des anneaux 18 rapprochés pour un cintrage de la pièce 6 selon une courbure uniforme compris entre zéro et quarante cinq degrés, tandis que les anneaux 14 du couple de nervures 12 sont plus espacés autorisant ainsi une plus grande courbure de la pièce 7 jusqu'à un angle de l'ordre de 9o à 95 degrés.

Dans l'exemple illustré à la figure 5, la pièce 6 avec ses anneaux 18 rapprochés permet à l'utilisateur, lors du pivotement de l'organe manuel 3 dans un plan vertical d'abaissement ou relevage de l'organe manuel 3, de transmettre plus aisément ce mouvement et de soulever, avec facilité, légèrement la face antérieure de travail du suceur pour aspirer des débris de taille plus importante que celle de la poussière.

En se reportant aux figures 1 et 5, l'outil suceur 2 présente une platine P de forme parallélépipédique couverte d'un capot C et dont la partie antérieure présente une large ouverture d'aspiration formant la bouche d'aspiration 4 au travers de laquelle passe une partie d'une brosse cylindrique 19 entraînée par un moteur électrique 20.La platine P comporte des moyens de réception du système d'articulation 1 qui sont adaptés à la construction de ce dernier, soit celui avec pièce rigide 6 et pièce flexible 7, soit celui de la variante avec l'ensemble des deux pièces flexibles 6 et 7.

En se rapportant aux figures 1 et 3,la structure flexible de la seconde pièce 7 est implantée par son embase annulaire 8 sur la plate-forme 11 montée pivotante sur les paliers 10 implantés dans la région postérieure du capot C, tandis que la tête annulaire 9 est solidaire de l'organe de conduite 3 qui peut être soit le manche creux 3' relié par un tube au boîtier d'un aspirateur de type traîneau (non représenté), soit un boîtier d'aspirateur de type balai (non représenté)dont une partie antérieure pourvue d'un conduit d'aspiration est fixée à la tête 9 et dont une autre partie comporte une poignée de manoeuvre.

Comme l'outil 2 suceur est du type à brosse 19 rotative entraînée par un moteur 20 électrique, une au moins des nervures 12 ou dans le cas de la variante les nervures 12 et 17 sont adaptées à recevoir un conducteur électrique , non représenté, relié à l'aspirateur, et à travers l'embase 8 au moteur 20 ou, dans le cas de la variante, le support 16 comporte à cet effet sur sa périphérie une saignée, schématisée en 21, reliée aux dites nervures et destinée à recevoir ledit conducteur électrique.

Ainsi, tout en optimisant la construction du système d'articulation 1 et corrélativement en réduisant notablement les pertes de charges dans le tuyau 15 à l'aspiration , on peut envisager de réduire la puissance du groupe moto-ventilateur de l'aspirateur et donc de faire des économies d'énergie.

Un tel système d'articulation 1 est particulièrement remarquable par sa simplicité de fabrication , même en grande série, ainsi que par son prix de revient comparé à celui de l'art antérieur qui faisait appel à différentes pièces moulées que l'on devait assembler avec précision. Un tel système d'articulation 1 formé, soit d'une pièce flexible 7 solidaire d'une pièce rigides 6, soit d'un ensemble de deux pièces flexibles 6 et 7 solidaires peut donc remplacer les systèmes d'articulation universelle agencés sur les outils de tous balais avec ou sans tuyau, et notamment sur les suceurs d'aspirateurs en offrant la commodité d'utilisation dans des positions angulaires extrêmes de fonctionnement imposées par l'organe manuel, tout en minimisant les pertes de charge dans le tuyau d'aspiration.

## Revendications

1. Système d'articulation (1) agencé entre un outil mené(2) déplaçable sur une surface à travailler et un organe manuel (3) de conduit, qui comprend une première pièce(6) solidaire de l'outil(2) et apte à pivoter autour d'un axe horizontal et une seconde pièce(7) solidaire de l'organe(3), rattachée à la première pièce (6) et montée articulée autour d'un axe (A) s'étendant dans un plan orthogonal à l'axe horizontal;
**caractérisé en ce qu'**au moins la seconde pièce(7)est formée par une structure flexible à axe neutre longitudinal (N), comprenant une embase(8) fixée à la première pièce(6) solidaire de l'outil (2) et une tête(9) fixée à l'organe(3) ; lesdites embase (8) et tête (9) étant reliées par un couple de nervures(12) opposées et parallèles à l'axe neutre (N) et s'étendant dans un plan transversal à l'axe horizontal , ledit couple de nervures (12) pouvant être fléchi sous l'effet d'une force appliquée orthogonalement à son plan et transmise par l'organe manuel(3).

2. Système d'articulation (1) selon la revendication 1, **caractérisé en ce que** la seconde pièce(7) à structure flexible est constituée d'une seule pièce en matériau plastique, le couple de nervures(12) présentant des caractéristiques de flexibilité lui permettant d'obtenir un cintrage selon un rayon de courbure compris entre zéro et quatre-vingt quinze degrés.

3. Système d'articulation (1) selon la revendication 2 caractérisé en ce le matériau plastique est un plastique ayant un module d'élasticité de l'ordre de 250 à 350 MPa.

4. Système d'articulation (1) selon l'une des revendications précédentes, **caractérisé en ce que** chaque nervure(12) présente une rainure(12') de réception d'un renfort flexible.

5. Système d'articulation (1) selon l'une quelconque des revendications précédentes, **caractérisé en ce que** la structure flexible de la seconde pièce (7) présente une forme générale tubulaire avec les nervures (12) s'étendant selon des génératrices diamétralement opposées de manière à renfermer un tuyau flexible (15) de conduite d'un fluide ; l'embase (8), et la tête (9) présentant chacune un orifice (8a ,9a) adapté à laisser le passage dudit tuyau.

6. Système d'articulation (1) selon la revendication 5, **caractérisé en ce que** la seconde pièce flexible(7) comporte entre l'embase (8) et la tête(9) une série d'anneaux(14) espacés axialement et reliés aux nervures (12) constituant ainsi une cage ajourée.

7. Système d'articulation (1) selon l'une quelconque des revendications 5 à 6, **caractérisé en ce que** la première pièce(6)et la seconde pièce flexible (7) renferment le tuyau flexible(15) de conduite d'un fluide.

8. Système d'articulation (1) selon les revendications 5 à 7 ,**caractérisé en ce que** la première piece (6) est rigide et comporte une plate-forme (11) qui est portée à distance de l'axe horizontal formé par deux tourillons (5) portés par deux pattes (11a) transversales opposées supportant chacune un des tourillons (5); ladite plate-forme (11) présentant un orifice.

9. Système d'articulation (1) selon l'une quelconque des revendications 5 à 7, **caractérisé en ce que** la première pièce(6) est également formée par une structure flexible tubulaire à axe neutre longitudinale réalisée en un seul ensemble avec la seconde pièce (7); ladite pièce (6,7) comportant un pied (13) de fixation à l'outil (2), deux nervures (17) opposées et parallèles à l'axe neutre qui sont reliées respectivement audit pied (13) et à un support intermédiaire(16) supportant un couple de nervures (12) opposées, parallèles et reliées à une tête (9) fixée à l'organe (3) et qui s'étendent dans un plan orthogonal au plan contenant le couple de nervures (12) ; ledit couple de nervures (17) comportant une série d'anneaux (18) espacés axialement.

10. Système d'articulation (1) selon les revendications 6 et 9, **caractérisé en ce que** l'espacement entre les anneaux(14,18) de chaque couple de nervures (12,17) est différent de manière à obtenir un ceintrage différent.

11. Outil mené (2) comportant un système d'articulation (1) selon l'une quelconque des revendications 5 à 10, **caractérisé en ce qu'**il est un suceur qui est destiné à équiper un aspirateur à poussière et qui comprend une platine (P) et un capot (C) ; ladite platine (P) comportant des moyens de réception dudit système d'articulation (6 et 7), tandis que l'organe de conduite (3) est formé par un manche(3')fixé à la tête(9)et relié par un tube au boîtier d'un aspirateur.

12. Outil mené (2) comportant un système d'articulation (1) selon l'une quelconque des revendications 5 à 10, **caractérisé en ce qu'**il est un suceur qui est destiné à équiper un aspirateur à poussière et qui comprend une platine (P) et un capot (C) ; ladite platine (P) comportant des moyens de réception dudit système d'articulation (6 et 7), tandis que l'organe de conduite(3) est formé par un boîtier d'aspirateur de type balai dont une partie antérieure est fixée à la tête(9)et dont une autre partie comporte une poignée de manoeuvre.

13. Outil mené (2) comprenant un système d'articulation (1) selon les revendications 5 et 9, **caractérisé en ce qu'**il est du type suceur à brosse(19) rotative entraînée par un moteur électrique (20); une au moins des nervures d'un couple (12 ou 12 et 17) est adaptée à recevoir un conducteur électrique, ou bien les deux nervures d'un couple (12 ou 12 et 17) reçoivent chacune un renfort conducteur de liaison électrique entre l'aspirateur et le moteur (20).

## Patentansprüche

1. Gelenksystem (1), angeordnet zwischen einem auf einer zu bearbeitenden Fläche bewegbaren angetriebenen Gerät (2) und einem handbetätigten Bedienungsorgan (3), das ein erstes Teil (6), welches mit dem Gerät (2) fest verbunden und geeignet ist, um eine horizontale Achse zu verschwenken, sowie ein zweites Teil (7), das mit dem Organ (3) fest verbunden, an das erste Teil (6) angeschlossen und um eine in einer zu der horizontalen Achse orthogonalen Ebene verlaufenden Achse (A) gelenkig angebracht ist, umfasst,
**dadurch gekennzeichnet, dass** wenigstens das zweite Teil (7) durch eine flexible Struktur mit neutraler Längsachse (N) gebildet ist, die einen Sockel (8), welcher an dem mit dem Gerät (2) fest verbundenen ersten Teil (6) befestigt ist, und einen an dem Organ (3) befestigten Kopf (9) umfasst, wobei der Sockel (8) und der Kopf (9) durch ein Paar von gegenüberliegenden und zu der neutralen Achse (N) parallelen und sich in einer zu der horizontalen Achse quer verlaufenden Ebene erstreckenden Rippen (12) verbunden sind, wobei das Paar von Rippen (12) unter der Wirkung einer Kraft, die orthogonal zu seiner Ebene angelegt und durch das handbetätigte Organ (3) übertragen wird, gebogen werden kann.

2. Gelenksystem (1) nach Anspruch 1, **dadurch gekennzeichnet, dass** das zweite Teil (7) mit flexibler Struktur von einem einzigen Kunststoffteil gebildet ist, wobei das Paar von Rippen (12) Flexibilitätseigenschaften aufweist, die es ihm ermöglichen, eine Biegung mit einem Krümmungsradius zwischen null und fünfundneunzig Grad zu erreichen.

3. Gelenksystem (1) nach Anspruch 2, **dadurch gekennzeichnet, dass** der Kunststoff ein Kunststoff mit einem Elastizitätsmodul in der Größenordnung von 250 bis 350 MPa ist.

4. Gelenksystem (1) nach einem der vorhergehenden Ansprüche, **dadurch gekennzeichnet, dass** jede Rippe (12) eine Nut (12') zur Aufnahme einer flexiblen Verstärkung aufweist.

5. Gelenksystem (1) nach einem der vorhergehenden Ansprüche, **dadurch gekennzeichnet, dass** die flexible Struktur des zweiten Teils (7) insgesamt rohrförmig ausgebildet ist, wobei die Rippen (12) sich entlang von diametral gegenüberliegenden Mantellinien erstrecken, so dass sie einen Schlauch (15) zum Leiten eines Fluids einschließen, wobei der Sockel (8) und der Kopf (9) jeweils eine Öffnung (8a, 9a) aufweisen, die dazu ausgelegt ist, den Durchgang des Schlauchs zuzulassen.

6. Gelenksystem (1) nach Anspruch 5, **dadurch gekennzeichnet, dass** das zweite flexible Teil (7) zwischen dem Sockel (8) und dem Kopf (9) eine Reihe von Ringen (14) umfasst, die axial beabstandet und mit den Rippen (12) verbunden sind, wodurch ein durchbrochener Käfig gebildet wird.

7. Gelenksystem (1) nach einem der Ansprüche 5 bis 6, **dadurch gekennzeichnet, dass** das erste Teil (6) und das flexible zweite Teil (7) den Schlauch (15) zum Leiten eines Fluids einschließen.

8. Gelenksystem (1) nach den Ansprüchen 5 bis 7, **dadurch gekennzeichnet, dass** das erste Teil (6) starr ist und eine Plattform (11) umfasst, die im Abstand von der horizontalen Achse getragen ist, welche von zwei Lagerzapfen (5), die durch zwei gegenüberliegende, jeweils einen der Lagerzapfen (5) tragende Querlaschen (11a) getragen sind, gebildet ist, wobei die Plattform (11) eine Öffnung aufweist.

9. Gelenksystem (1) nach einem der Ansprüche 5 bis 7, **dadurch gekennzeichnet, dass** das erste Teil (6) ebenfalls durch eine rohrförmige flexible Struktur mit neutraler Längsachse, die mit dem zweiten Teil (7) einstückig ausgebildet ist, gebildet ist, wobei das Teil (6, 7) einen Fuß (13) zur Befestigung des Gerätes (2), zwei gegenüberliegende und zu der neutralen Achse parallele Rippen (17), die mit dem Fuß (13) bzw. mit einem Zwischenträger (16), welcher ein Paar von gegenüberliegenden, parallelen und mit einem an dem Organ (3) befestigten Kopf (9) verbundenen Rippen (12) trägt, verbunden sind und die sich in einer Ebene orthogonal zu der das Paar von Rippen (12) enthaltenden Ebene erstrecken, umfasst, wobei das Paar von Rippen (17) eine Reihe von axial beabstandeten Ringen (18) umfasst.

10. Gelenksystem (1) nach den Ansprüchen 6 und 9, **dadurch gekennzeichnet, dass** der Abstand zwischen den Ringen (14, 18) eines jeden Paares von Rippen (12, 17) unterschiedlich ist, um eine unterschiedliche Biegung zu erreichen.

11. Angetriebenes Gerät (2), umfassend ein Gelenksystem (1) nach einem der Ansprüche 5 bis 10, **dadurch gekennzeichnet, dass** es eine Saugdüse ist, die dazu bestimmt ist, an einem Staubsauger angebracht zu werden, und die eine Grundplatte (P) und eine Abdeckhaube (C) umfasst, wobei die Grundplatte (P) Mittel zur Aufnahme des Gelenksystems (6 und 7) umfasst, während das Bedienungsorgan (3) durch einen an dem Kopf (9) befestigten und über ein Rohr mit dem Gehäuse eines Staubsaugers verbundenen Griff (3') gebildet ist.

12. Angetriebenes Gerät (2), umfassend ein Gelenksystem (1) nach einem der Ansprüche 5 bis 10, **dadurch gekennzeichnet, dass** es eine Saugdüse ist, die dazu bestimmt ist, an einem Staubsauger angebracht zu werden, und die eine Grundplatte (P) und eine Abdeckhaube (C) umfasst, wobei die Grundplatte (P) Mittel zur Aufnahme des Gelenksystems (6 und 7) umfasst, während das Bedienungsorgan (3) durch ein Gehäuse eines Staubsaugers vom Typ Handstaubsauger gebildet ist, von dem ein vorderer Teil an dem Kopf (9) befestigt ist und von dem ein weiterer Teil einen Bedienungsgriff umfasst.

13. Angetriebenes Gerät (2), umfassend ein Gelenksystem (1) nach den Ansprüchen 5 und 9, **dadurch gekennzeichnet, dass** es vom Typ Saugdüse mit rotierender Bürste (19), welche durch einen Elektromotor (20) angetrieben wird, ist, wenigstens eine der Rippen eines Paares (12 oder 12 und 17) ist dazu ausgelegt, einen elektrischen Leiter aufzunehmen, oder aber die beiden Rippen eines Paares (12 oder 12 und 17) nehmen jeweils eine leitende Verstärkung zur elektrischen Verbindung zwischen dem Staubsauger und dem Motor (20) auf.

## Claims

1. A joint system (1) arranged between a driven tool (2) that is movable over a surface on which work is to be done, and a manual steering member (3), that comprises a first piece (6) secured to the tool (2) and suitable for pivoting about a horizontal axis and a second piece (7) secured to the member (3), attached to the first piece (6), and mounted to be articulated about an axis (A) extending in a plane orthogonal to the horizontal axis;
said joint system being **characterized in that** at least the second piece (7) is formed by a flexible structure having a longitudinal neutral axis (N) and including a base (8) fastened to the first piece (6) secured to the tool (2) and a head (9) fastened to the member (3); said base (8) and said head (9) being interconnected via a pair of ribs (12) that are opposite and parallel to the neutral axis (N) and that extend in a plane transverse to the horizontal axis, it being possible for said pair (12) of ribs to be flexed under the effect of a force applied orthogonally to its plane and transmitted by the manual member (3).

2. A joint system (1) according to claim 1, **characterized in that** the second piece (7) having a flexible structure is made in one piece of a plastics material, the pair of ribs (12) having flexibility characteristics enabling it to obtain bending through an angle of curvature lying in the range zero degrees to ninety-five degrees.

3. A joint system (1) according to claim 2, **characterized in that** the plastics material is a plastic having a modulus of elasticity approximately in the range 250 MPa to 350 MPa.

4. A joint system (1) according to any preceding claim, **characterized in that** each rib (12) is provided with a groove (12') for receiving a flexible reinforcement.

5. A joint system (1) according to any one of the preceding claims, **characterized in that** the flexible structure of the second piece (7) is tubular in general shape with the ribs (12) extending along diametrically opposite generator lines in such a manner as to enclose a hose (15) for conveying a fluid; the base (8), and the head (9) having each an orifice (8a, 9a) suitable for allowing said hose to pass through.

6. A joint system (1) according to claim 5, **characterized in that**, between the base (8) and the head (9), the second flexible piece (7) has a series of rings (14) that are spaced apart axially and that are connected to the ribs (12), thereby forming an openwork cage.

7. A joint system (1) according to claim 5 or claim 6, **characterized in that** the first piece (6) and the flexible second piece (7) enclose the hose (15) for conveying a fluid.

8. A joint system (1) according to any one of claims 5 to 7, **characterized in that** the first piece (6) is rigid and has a platform (11) that is carried at a distance from the horizontal axis formed by two stub axles (5) carried by two opposite transverse lugs (11a), each of which supports a respective one of the stub axles (5); said platform (11) being provided with an orifice.

9. A joint system (1) according to any one of claims 5 to 7, **characterized in that** the first piece (6) is also formed by a flexible tubular structure having a longitudinal neutral axis and made as a single assembly with the second piece (7); said piece (6, 7) having a fastening foot (13) for fastening to the tool (2), two ribs (17) that are opposite and parallel to the neutral axis and that are connected respectively to said foot (13) and to an intermediate support (16) supporting a pair of opposite, parallel ribs (12) that are connected to a head (9) fastened to the member (3) and that extend in a plane orthogonal to the plane containing the pair of ribs (12); said pair of ribs (17) being provided with a series of rings (18) that are spaced apart axially.

10. A joint system (1) according to claims 6 and 9, **characterized in that** the spacing between the rings (14, 18) of each pair of ribs (12, 17) is different in such a manner as to obtain a different bending.

11. A driven tool (2) including a joint system (1) according to any one of claims 5 to 10, **characterized in that** it is a suction nozzle that is designed to equip a dust vacuum cleaner and that comprises a baseplate (P) and a cover (C); said baseplate (P) being provided with means for receiving said joint system (6 and 7), while the steering member (3) is formed by a stick (3') fastened to the head (9) and connected via a tube to the housing of a vacuum cleaner.

12. A driven tool (2) including a joint system (1) according to any one of claims 5 to 10, **characterized in that** it is a suction nozzle that is designed to equip a dust vacuum cleaner and that comprises a baseplate (P) and a cover (C); said baseplate (P) being provided with means for receiving said joint system (6 and 7), while the steering member (3) is formed by a housing of a vacuum cleaner of the upright type having a front portion that is fastened to the head (9), and another portion that is provided with a drive handle.

13. A driven tool (2) including a joint system (1) according to claims 5 and 9, **characterized in that** it is of the type constituted by a suction nozzle having a rotary brush (19) driven by an electric motor (20); at least one of the ribs of a pair (12 or 12 and 17), is adapted to receive an electrical conductor, or else each of the ribs of a pair (12 or 12 and 17) receives a conductive reinforcement forming an electrical link between the vacuum cleaner and the motor (20).
